# FASCICULE DE BREVET EUROPEEN

(11) **EP 0 146 551 B1**
(45) Date de publication et mention de la délivrance du brevet: **17.02.1988**
(21) Numéro de dépôt: 83903187.9
(22) Date de dépôt: 14.10.1983
(51) Int. Cl.: F41J 9/00

(54) **APPAREIL PORTE-CIBLE POUR ENTRAINEMENT AU TIR**
SCHIESSSCHEIBENHALTER FÜR DAS SCHIESSTRAINING
TARGET CARRIER DEVICE FOR TRAINING AT SHOOTING

(30) Priorité: 17.06.1983 FR 8310027
(43) Date de publication de la demande: 03.07.1985
(73) Titulaire: CGEE ALSTHOM Société anonyme dite:, F-92309 Levallois-Perret (FR)
(72) Inventeur: FAVRE, Michel, F-69003 Lyon (FR)
(74) Mandataire: Weinmiller, Jürgen
(86) Numéro de dépôt international: FR8300207
(87) Numéro de publication internationale: WO8500054

(56) Documents cités:
- DE-C- 624 820
- US-A- 2 307 147
- US-A- 3 914 879

## Description

La présente invention concerne les appareils porte-cible destinés à l'entraînement des tireurs, notamment au tir rapide.

De manière classique les appareils porte-cible ont pour objet d'assurer alternativement la présentation et l'occultation, aux regards des tireurs à l'entraînement, des cibles qu'ils portent.

Dans les appareils porte-cible destinés à l'en- trainement au tir rapide, on recherche un passage soudain d'une position de cible à une autre de manière à exercer les réflexes des tireurs.

Ceci est classiquement obtenu par des appareils ayant un mécanisme où la cible est montée sur un axe de pivotement médian entraîné par un moteur pour pouvoir pivoter d'un quart de tour de manière à présenter alternativement soit son chant au regard des tireurs, soit une de ses faces portant une représentation qui constitue l'objectif à atteindre.

Une telle disposition est notamment prévue dans le US-A-3 307 147 qui décrit un système monocible et le US-A-3914879, relatif à un système à cibles multiples à commande centralisée le préambule des revendications 1 et 7 se baisant sur un de ces documents.

Ces mécanismes présentent l'inconvénient de laisser la cible dans le champ de tir, contrairement aux mécanismes de positionnement à coulissement vertical ou à basculement à partir d'une position verticale de cible, qui sont généralement moins rapides, mais qui présentent l'avantage de permettre le remplacement des cibles après usage, à l'abri, hors d'atteinte des projectiles.

De plus d'une manière générale ces appareils conduisent à une apparition de cible dans des conditions qui sont toujours identiques et qui ne sont pas réalistes.

La présente invention a donc pour objet un appareil porte-cible pour entraînement de tireurs qui permet de remédier aux inconvénients évoqués ci-dessus et qui de plus présente une structure modulaire permettant d'obtenir des versions d'appareil plus ou moins élaborées à partir d'un nombre limité de modules associables.

L'appareil porte-cible, assure le déplacement et le positionnement d'une cible portée par un module de pivotement doté d'un axe de pivotement qui porte la cible et qui est accouplé à un axe moteur, de manière à obtenir notamment un positionnement recto-verso de la cible face aux tireurs à partir d'un positionnement de chant pour laquelle le recto et le verso de la cible sont hors de vue.

Selon l'invention l'appareil porte-cible comporte un mécanisme biaxial de rotation de cible combinant au module de pivotement axial de cible un module de basculement de ce module de pivotement, de manière à varier les déplacements de cible, entre les positions occultées et en vue vis-à-vis des tireurs, par sélection ou combinaison du mouvement de pivotement et/ou du mouvement de basculement.

Le module de pivotement axial de cible qui assure un pivotement axial limité d'une cible et qui est doté d'un axe porteur de cible accouplé à un axe moteur, de manière à obtenir alternativement un positionnement recto ou verso de la cible face aux tireurs à partir d'un positionnement de chant pour laquelle le recto et le verso de la cible sont hors de vue est caractérisé en ce que l'axe de pivotement et l'axe moteur, qui sont coplanaires, sont accouplés par l'intermédiaire d'une biellette excentriquement reliée à chacun d'eux par ses extrémités et longitudinalement guidée en fonction du sens de rotation de l'axe moteur par l'une ou l'autre de deux branches d'une pièce de guidage fixe située entre les deux axes pour privilégier en début de rotation l'un où l'autre des deux sens de rotation de l'axe porteur de cible en fonction du sens de rotation choisi pour l'axe moteur.

L'invention, ses caractéristiques et ses avantages sont précisés dans la description qui suit en relation avec les figures ci-dessous répertoriées.
La figure 1 présente une vue de face partiellement coupée d'un appareil porte-cible à mécanisme de rotation triaxial.
La figure 2 présente une vue latérale partiellement coupée seleon 11-11, de l'appareil présenté en figure 1.
La figure 3 présente une coupe partielle d'un module de pivotement.
La figure 4 présente un détail en coupe du système de pivotement.
La figure 5 présente une coupe partielle d'un module de basculement.
La figure 6 présente une coupe partielle d'un module d'orientation.
La figure 7 présente un détail en coupe selon VII-VI du système d'orientation.

L'appareil porte-cible pour entraînement au tir présenté figures 1 et 2 est classiquement destiné à être placé dans un stand de tir de manière que la cible qu'il porte soit visible pour les tireurs situés au pas de tir lorsque cette cible n'est pas en position occultée, l'appareil lui-même étant préférablement hors du champ de vue et à l'abri des projectiles.

Dans l'exemple de réalisation présenté la cible, non figuré ici, vient se positionner dans un support 1 assujetti à un axe porteur dit de pivotement 2. A titre d'exemple on a fait figurer ici deux pinces 3, 3' permettant de serrer une cible plane usuelle par l'un de ses bords sous l'action de vis de serrage 4, 4'.

L'axe de pivotement 2 est entrainé en rotation sur lui-même par un module de pivotement 5 présenté de manière détaillée figure 3.

Le module de pivotement 5 est susceptible d'être mis en oeuvre soit seul ainsi que présenté figure 3 soit associé à un module de basculement 6 présenté figure 5 et éventuellement à un module d'orientation 7 présenté figure 6.

Lorsque le module de pivotement 5 est associé à un module de basculement 6, il est monté rotatif par rapport à un axe de basculement 8 de manière que préférablement l'axe de pivotement 2 se déplace dans un plan perpendiculaire à l'axe de basculement 8 lors de la rotation du module de pivotement 5 par rapport audit axe de basculement 8.

Le module de basculement 6 est susceptible d'être mis en oeuvre soit associé à un module de pivotement 5 et à un module d'orientation 7 (figures 1 et 2), soit encore uniquement associé à un module de pivotement 5, ainsi qu'indiqué plus haut.

Lorsque le module de basculement est associé à un module d'orientation, il est monté fixe à l'extrémité d'un axe d'orientation 9 du module d'orientation 7 de manière que préférablement l'axe de basculement 8 se déplace dans un plan perpendiculaire à l'axe d'orientation 9 lors de la rotation de cet axe d'orientation 9 sur lui-même.

Dans une première forme de réalisation on s'arrange de plus pour que l'axe d'orientation 9 et l'axe de pivotement 2 du mécanisme de rotation de l'appareil, dans sa configuration triaxiale comprenant les trois modules 5, 6 et 7, soient alignés pour une position de basculement du module de pivotement 5 pour laquelle la cible est dans le champ de vision des tireurs de face, de biais ou de chant. De plus on s'arrange également pour que dans cette position l'axe d'orientation 9 et l'axe de basculement 8 soient coplanaires.

Dans une seconde forme de réalisation on s'arrange pour que l'axe de pivotement 2 soit décalé par rapport à l'axe d'orientation 9 de sort que le plan du mouvement de l'axe de pivotement lors d'un basculement du module de pivotement 5 autour de l'axe de basculement 8 ne passe pas par l'axe d'orientation 9. De ce fait l'axe de visée du tireur n'est pas nécessairement identique à chaque tir puisque l'axe de pivotement 2 qui correspond classiquement à l'axe médian de la cible peut être déplacé latéralement par une modification d'orientation mettant en jeu l'axe d'orientation 9.

Dans une forme également préférée de réalisation, les modules 5, et 7 sont munis chacun d'un moto-réducteur 10, 10' ou 10" apte à entrainer en rotation un axe et/ou un module, les différents moto-réducteurs étant aptes à être électriquement commandés à distance selon un processus usuel ne faisant pas l'object de la présente demande de brevet.

Préférablement ces commandes permettent d'obtenir des rotations d'amplitudes variables à la demande des différents axes en plus des rotations d'un quart de tour qui sont classiques en ce domaine. Ceci permet donc d'avoir des variations de surface apparente de cible, au gré des utilisateurs en plus des variations plus spécifiquement évoquées dans la suite de la description. En ce but la commande de rotation de chaque axe 2, 8 ou 9 de l'appareil considéré est préférablement de type progressive, étant assurée par tout moyen habituel en ce domaine et permettant l'arrêt en de multiples positions autres qu'extrêmes en cours de rotation pour au moins un axe.

A titre d'exemple l'axe d'orientation 9 du module d'orientation 7, qui est préférabtement positionné perpendiculaire à la face d'appui 11 de ce module d'orientation, est entraîné en rotation par le moto-réducteur 10" via un système de leviers et de cames présenté en figures 1, 6 et 7 et contenu dans un boîtier 17 dont une paroi constitue la face d'appui 11 du module.

Le moto-réducteur 10" fixé sur le boîtier 17 traverse la paroi de ce dernier par un axe moteur 12 coplanaire avec l'axe d'orientation 9; cet axe moteur est muni d'une came 13 sur laquelle est fixée, libre en rotation et de manière excentrée, une extrémité d'une bielette 14 via un axe 22. L'autre extrémité de la biellette 14 est fixée libre en rotation au bout d'une manivelle 15 via un axe 23 et la manivelle 15 est solidaire de l'axe d'orientation 9.

On obtient une rotation rapide de l'axe d'orientation 9 et du module de basculement 6 qu'il porte sur un quart de tour pour une rotation d'un demi-tour de l'axe moteur 12. Un interrupteur de fin de cours 16 limite les rotations, il est actionné par la came 13 auprès de laquelle il est fixé sur le boîtier 17.

Dans l'exemple décrit ci-dessus on obtient donc deux positions extrêmes d'orientation du module de basculement 6 qui sont perpendiculaires.

Bien entendu un positionnement différent éventuellement avec possibilité de variation continue sur un tour complet peut être aisément réalisé avec les techniques connues actuelles. Toutefois pour des raisons évidentes de simplification des alimentations et des commandes des moto-réducteurs des modules de basculement et de pivotement, les liaisons électriques correspondantes sont réalisées à l'aide de fils souples permettant d'éviter l'emploi de bagues et balais d'alimentation au niveau des parties tournantes.

L'axe d'orientation 9 classiquement soutenu dans le boîtier 17 par des paliers 18, 18' est assujetti au socle 19 du module de basculement

Dans la variante d'appareil à mécanisme biaxial ne comportant donc que ce module de basculement 6 et un module de pivotement, la face inférieure 20 de ce socle 19 est destinée à servir de face d'appui pour l'appareil. Il est à noter que préférablement le socle 19 de l'appareil à mécanisme triaxial ne se différencie de celui de l'appareil à mécanisme biaxial que par l'adjonction d'un dispositif d'adaption 21 destinée à assujettir ce socle 19 à l'axe d'orientation 9 lorsque celui-ci est prévu. Le dispositif d'adaptation 21 est constitué dans le cas présent par une bride vissée dans le socle 19 et bloquée sur l'axe d'orientation 9.

Ainsi qu'indiqué plus haut le module de basculement 6 comporte un moto-réducteur 10' apte à entraîner en rotation un module de pivotement 5 préférablement par pas sur un demi-tour de manière à permettre le basculement de ce module en avant ou en arrière par rapport à une position correspondant à un positionnement vertical de l'axe de pivotement porteur de cible.

En ce but dans la variante de réalisation présentée figures 1, 2 le module de pivotement 5 est assujetti à deux bras supports 24, 24' dont l'un est assujetti à l'axe de basculement 8 qui est entraîné par le moto-réducteur 10' et dont l'autre est assujetti à un axe secondaire 8', libre, aligné avec l'axe de basculement 8 et maintenu dans une portée 25' fixée dans la paroi du socle 19 qui fait face à la paroi portant le moto-réducteur 10' et une portée 25 pour l'axe de basculement 8.

Tant dans le cas de l'appareil à mécanisme biaxial que dans celui à mécanisme triaxial, il est possible d'alimenter et de commander les moto-réducteurs par l'intermédiaire de câbles souples en raison des limitations de rotation prévues.

Le module de pivotement 5 présenté en figures 1 et 3 peut être soit assujetti aux bras-supports 24, 24' de module, soit utilisé isolément dans un socle 19' présenté en pointillé figure 3. Ce socle est alors pratiquement identique au socle 19 du module de basculement, mis à part le fait qu'il comporte des ferrures d'immobilisation 37, 37' du module 5 par rapport au socle 19', ces ferrures de type usuel ne seront pas décrites plus avant.

Le module de pivotement proprement dit comporte un moto-réducteur 10, ainsi qu'énoncé plus haut, et un système de pivotement d'axe à excentrique permettant d'obtenir au moins trois positions décalées d'un quart de tour l'axe de pivotement 2 porteur de cible, de manière à offrir une présentation de cible soit de chant, soit de face en montrant soit son recto, soit son verso.

Ce choix permet en effet de présenter deux silhouettes différentes l'une qui est considérée comme amie et que l'on doit éviter de toucher et l'autre considérée comme ennemie qui constitue l'objectif à atteindre, il est ainsi possible de tester et d'entraîner les réflexes des tireurs.

En ce but l'axe de pivotement 2 qui porte la cible et qui est classiquement soutenu ici par deux paliers 26,26' est accouplé à un axe moteur 27 du moto-réducteur 10" par une biellette de couplage 28 excentriquement reliée à chacun d'eux par ses extrémités.

La biellette de couplage 28 est montée rotative autour de deux pivots 29 et 30 respectivement montés excentriquement le premier 29 sur une manivelle 31 assujettie à l'axe de pivotement 2 et le second 30 sur une came 32 assujettie à l'axe moteur 27.

De plus dans la réalisation présentée figure 3 et 4 une pièce de guidage 33 dotée de deux branches 33A et 33B vient assurer un guidage longitudinal de la biellette de couplage 28 en début de rotation de l'axe moteur 27 en fonction du sens de rotation donné à cet axe.

La pièce de guidage 33 est fixée au boîtier 34 qui contient le système de pivotement d'axe et sur lequel est fixé le moto-réducteur 10, elle comporte deux branches parallèles qui enserrent un galet rotatif 35 surmontant la biellette de couplage 28 dans sa partie centrale sur laquelle il est fixé de manière que ce galet 35 soit latéralement immobilisé en translation entre les branches 33A et 33B lorsque le pivot 30 est en sa position la plus éloignée de l'axe de pivotement 2.

Les deux branches 33A et 33B ont, au voisinage de la biellette de couplage 28 un profil tel que le passage libre qui les sépare tend à s'évaser symétriquement par rapport au plan contenant l'axe moteur 27 et l'axe de pivotement 2.

En conséquence, la pièce de guidage 33 privilégie l'un ou l'autre des deux sens de rotation de l'axe de pivotement 2 en fonction du sens de rotation de l'axe moteur 27, à partir de la position la plus éloignée du pivot 30 par rapport à l'axe 2, cette position correspondant préférablement à une position de chant de la cible par rapport aux tireurs.

Dans l'exemple de réalisation présenté un seul détecteur de fin de course 36 est positionné dans le plan contenant l'axe moteur 27 et l'axe de pivotement 2 à hauteur de la came 32 qui commande ainsi l'arrête du moteur, d'une part lorsque le pivot 30 parvient à sa position le plus éloignée de l'axe de pivotement 2, d'autre part lorsque le pivot 30 parvient à sa position la plus proche de l'axe de pivotement 2 ce qui correspond alors à un positionnement recto ou verso de la cible suivant les sens de rotation qui a été suivi.

En conséquence le module de pivotement permet d'obtenir simplement la présenation successive de la cible selon son recto, son chant et son verso et permet donc aisément un entraînement au tir rapide avec discernement ami-ennemi.

Le module de basculement associé au module de pivotement permet de plus un basculement gé- néralément effectué vers ou à l'opposé des tireurs permettant notamment la signalisation des impacts par basculement, le changement de cible à l'abri et des modifications du processus d'apparition de la cible en cas d'entraînement au tir rapide. De plus une orientation différente du module de basculement avant arrière permet de simuler de manière plus réaliste l'apparition d'un objectif se déplaçant transversalement par rapport à l'axe de tir.

Le module d'orientation associé au module de basculement et au module de positionnement permet une liberté encore accrue de modification du processus d'apparition de cible, celle-ci est alors susceptible de parvenir de différentes positions de départ par mise en oeuvre de l'un, de deux ou des trois mouvements de rotations simultanément possibles; on obtient donc un entraînement dans des conditions proches des conditions réelles.

Bien entendu il est possible de concevoir éventuellement un appareil analogue à ceux décrits pour une pluralité de cibles en combinant les modules ou les axes commandés par ces modules en application de ce qui a été indiqué plus haut.

## Revendications

1. Appareil porte-cible pour entraînement de tireurs, assurant le déplacement et le positionnement d'une cible, portée par un module de pivotement de cible doté d'un axe de pivotement qui porte la cible et qui est accouplé à un axe moteur, pour permettre notamment un positionnement recto ou verso de la cible face au tireur à partir d'une position de chant pour laquelle le recto et le verso de la cible sont hors de vue, caractérisé en ce qu'il comporte un mécanisme biaxial de rotation de cible combinant au module de pivotement (5) axial de cible un module de basculement (6) de ce module de pivotement, de manière à varier les déplacements de cible entre les portions oc- cuitées et en vue vis-à-vis des tireurs par sélection ou combinaison du mouvement de pivotement et/ou du mouvement de basculement.

2. Appareil porte-cible selon la revendication 1, caractérisé en ce que l'axe de pivotement (2) est mobile dans un plan perpendiculaire à l'axe de basculement (8) du module de pivotement (5) de cible.

3. Appareil porte-cible selon la revendication 1, caractérisé en ce qu'il comporte un mécanisme triaxial de rotation de cible combinant un module de pivotement axial de cible (5), un module de basculement (6) du module de pivotement et un module d'orientation (7) des modules de basculement et de pivotement, de manière à varier les déplacements de cible entre les positions occultées et en vue vis-à-vis des tireurs ainsi que lesdites positions par sélection d'un des trois mouvements de rotation ou combinaisons des dits mouvements.

4. Appareil porte-cible selon la revendication 3, caractérisé en ce que l'axe de basculement (8) du module de pivotement (5) est mobile dans un plan perpendiculaire à l'axe d'orientation (9) du module de basculement (6) par rapport au module d'orientation (7) et en ce que l'axe de pivotement (2) de cible est mobile dans un plan perpendiculaire à l'axe de basculement (8) du module de pivotement (5).

5. Appareil porte-cible selon la revendication 3, caractérisé en ce que l'axe d'orientation (9) et l'axe de pivotement (2) sont alignés pour l'une des positions de basculement du module de pivotement, correspondant à une position en vue de la cible, dans laquelle ces axes d'orientation (9) et de pivotement (2) et l'axe de basculement (8) sont coplanaires.

6. Appareil porte-cible selon la revendicaton 3, caractérisé en ce qu'il comporte un module de pivotement (5) comportant un axe de pivotement (2) décalé par rapport à l'axe. d'orientation (9) porté par le module d'orientation (7) de manière que cet axe d'orientation (9) soit toujours extérieur au plan du mouvement de l'axe de pivotement (2) lors du basculement du module de pivotement autour de l'axe de basculement (8).

7. Appareil porte-cible selon l'une des revendications 1, 2, 3 ou 6, caractérisé en ce que chaque module (5, 6 ou 7) de l'appareil porte-cible comporte essentiellement un moto-réducteur (10, 10' ou 10") commandé à distance de manière à entraîner en rotation un axe (2, 9) et/ou un module (5), ladite rotation étant limitée par au moins un détecteur de fin de course (16, 36) définissant au moins une des positions extrêmes permises pour la rotation considérée.

8. Appareil porte-cible selon la revendication 7, caractérisé en ce que la commande associée à la rotation d'au moins un axe (2, 8 ou 9) est de type progressive de manière à permettre l'arrêt en de multiples positions autres que les positions extrêmes en cours de rotation pour au moins cet axe.

9. Module de pivotement axial de cible, pour entraînement de tireur, qui assure un pivotement axial limité de la cible de manière à obtenir un positionnement recto ou verso de cible, face aux tireurs, à partir de la position de chant pour laquelle le recto et le verso de la cible sont hors de vue et qui est doté d'un axe de pivotement (2) porteur de cible accouplé à un axe moteur (27), caractérisé en ce que l'axe de pivotement et l'axe moteur, qui sont coplanaires, sont accouplés par l'intermédiaire d'une biellette de couplage (28) excentriquement reliée à chacun d'eux par une extrémité et longitudinalement guidée en fonction du sens de rotation de l'axe moteur par l'une où l'autre des branches (33A, 33B) d'une pièce de guidage (33) fixe située entre les deux axes (2 et 27) pour privilégier, en début de rotation à partir d'une position de chant de la cible par rapport aux tireurs, l'un ou l'autre des deux sens de rotation de l'axe de pivotement (2) en fonction du sens de rotation choisi pour l'axe moteur (27).

## Patentansprüche

1. Zielscheiben-Tragegerät für das Schiesstraining, wodurch die Verschiebung und die Positionierung einer Zielscheibe bewirkt wird, wobei die Zielscheibe von einem Zielscheibenschwenkmodul getragen wird, der eine die Zielscheibe tragende und mit einer Motorachse gekoppelte Schwenkachse besitzt, um insbesondere eine Positionierung der Zielscheibe rekto oder verso bezüglich des Schützen ausgehend von einer Kantenposition zu erlauben, in der weder die Vordernoch die Rückseite der Zielscheibe sichtbar ist, dadurch gekennzeichnet, dass es einen Zweiachsenmechanismus zur Drehung der Zielscheibe besitzt, der mit dem axialen Zielscheibenschwenkmodul (5) einen Modul (6) kombiniert, um den Schwenkmodul zu kippen, derart, dass die Verschiebungen der Zielscheibe zwischen den verdeckten und den dem Schützen gegenüberliegenden Bereichen variiert werden können durch Auswahl oder Kombination der Schwenk- und/ oder der Kippbewegung.

2. Zielscheiben-Tragegerät nach Anspruch 1, dadurch gekennzeichnet, dass die Schwenkachse (2) in einer Ebene senkrecht zur Kippachse (8) des Zielscheibenschwenkmodules (5) beweglich ist.

3. Zielscheiben-Tragegerät nach Anspruch 1, dadurch gekennzeichnet, dass es einen Dreiachsenmechanismus zur Rotation der Zielscheibe besitzt, der einen axialen Zielscheibenschwenkmodul (5), einen Modul (6) zum Kippen des Schwenkmoduls und einen Modul (7) zur Orientierung des Kipp- und des Schwenkmoduls miteinander kombiniert, derart, dass die Verschiebungen der Zielscheibe zwischen der verdeckten Position und den dem Schützen sichtbaren Positionen durch Auswahl einer der drei Drehbewegungen oder eine Kombination dieser Bewegungen verändert werden.

4. Zielscheiben-Tragegerät nach Anspruch 3, dadurch gekennzeichnet, dass die Kippachse (8) des Schwenkmoduls (5) in einer Ebene senkrecht zur Orientierungsachse (9) des Kippmoduls (6) bezüglich des Orientierungsmoduls (7) beweglich ist und dass die Schwenkachse (2) für die Zielscheibe in einer Ebene senkrecht zur Kippachse (8) des Schwenkmoduls (5) beweglich ist.

5. Zielscheiben-Tragegerät nach Anspruch 3, dadurch gekennzeichnet, dass die Orientierungsachse (9) und die Schwenkachse (2) in einer der Kippositionen des Schwenkmoduls entsprechend einer sichtbaren Lage der Zielscheibe fluchten, so dass diese Orientierungs- und Schwenkachsen (9, 2) und die Kippachse (8) in einer Ebene liegen.

6. Zielscheiben-Tragegerät nach Anspruch 3, dadurch gekennzeichnet, dass es einen Schwenkmodul (5) mit einer Schwenkachse (2) aufweist, die bezüglich der vom Orientierungsmodul (7) getragenen Orientierungsachse (9) so verschoben ist, dass diese Orientierungsachse (9) stets ausserhalb der Ebene bleibt, in der sich die Schwenkachse (2) während des Kippens des Schwenkmoduls um die Kippachse (8) bewegt.

7. Zielscheiben-Tragegerät nach einem der Ansprüche 1, 2, 3 oder 6, dadurch gekennzeichnet, dass jeder Modul (5, 6 oder 7) des Zielscheiben-Tragegerätes im wesentlichen einen Getriebemotor (10,10' oder 10") aufweist, derso ferngesteuert ist, dass er eine Achse (2, 9) und/oder einen Modul (5) in Drehung versetzt, wobei diese Drehung durch mindestens einen Enddetektor (16, 36) begrenzt ist, der mindestens eine der für die betrachtete Drehung zugelassenen Endpositionen definiert.

8. Zielscheiben-Tragegerät nach Anspruch 7, dadurch gekennzeichnet, dass die der Drehung um mindestens eine Achse (2, 8 oder 9) zugeordnete Steuerung eine progressive Steuerung ist, so dass sie das Anhalten in zahlreichen anderen Stellungen als den Endstellungen während der Drehung um mindestens diese Achse erlaubt.

9. Modul zum axialen Schwenken einer Zielscheibe zum Zwecke des Trainings von Schützen, wobei dieser Modul eine begrenzte axiale Schwenkung der Zielscheibe bewirkt, so dass eine Position rekto oder verso der Zielscheibe gegenüber dem Schützen ausgehend von der Kantenstellung erreicht wird, in der weder Vordernoch Rückseite der Zielscheibe sichtbar sind, wobei der Module eine Schwenkachse (2) besitzt, die die Zielscheibe trägt und mit einer Motorachse (27) gekoppelt ist, dadurch gekennzeichnet, dass die Schwenkachse und die Motorachse, die in einer Ebene liegen, über eine Kupplungsstange (28) gekoppelt sind, die mit jeder dieser Achsen über ein Ende exzentrisch verbunden ist und in Längsrichtung abhängig von der Drehrichtung der Motorachse durch einen oder den anderen Zweig (33A, 33B) eines festen Führungsgliedes (33) geführt ist, welches zwischen den beiden Achsen (2 und 27) liegt, um zu Beginn der Drehung ausgehend von einer Kantenstellung der Zielscheibe bezüglich des Schützen die eine oder andere der beiden Drehrichtungen der Schwenkachse (2) abhängig von der gewählten Drehrichtung der Motorachse (27) zu bevorzugen.

## Claims

1. A target carrier device for training a firer, ensuring the displacement and the positioning of a target carried by a target pivoting module, the pivot axis thereof bearing the target and being coupled to a motor axis in order to allow in particular a positioning recto or verso of the target with reference to the firer and starting from an edge position in which neither the front nor the rear side of the target can be seen, characterised in that it comprises a biaxial target rotation mechanism combining the module (5) of axial target pivoting with a tilting module (6) for tilting the pivoting module such that the displacements of the target between the hidden portions and the view portions facing the firers are varied by selecting or combining the pivoting and/or the tilting movements.

2. A target carrier device according to claim 1, characterized in that the pivoting axis (2) is movable in a plane perpendicular to the tilting axis (8) of the target pivoting module (5).

3. A target carrier device according to claim 1, characterized in that it comprises a triaxial target rotation mechanism combining an axial target pivoting module (5), a tilting module (6) for tilting the pivoting module and an orientation module (7) for orienting the tilting and pivoting modules such that the target displacements between the hidden position and the view positions opposite to the firers are varied by selecting one of the three rotational movements or by combining of these movements.

4. A target carrier device according to claim 3, characterized in that the tilting axis (8) of the pivoting module (5) is movable in a plane perpendicular to the orientation axis (9) of the tilting module (6) with respect to the orientation module (7), and that the target pivoting axis (2) is movable in a plane perpendicular to the tilting axis (8) of the pivoting module (5).

5. A target carrier device according to claim 3, characterized in that the orientation axis (9) and the pivoting axis (2) are aligned for one of the tilting positions of the pivoting module corresponding to a view position of the target, in which these orientation and pivoting axes (9, 2) and the tilting axis (8) are in the same plane.

6. A target carrier device according to claim 3, characterized in that it comprises a pivoting module (5) including a pivoting axis (2) which is offset with respect to the orientation axis (9) carried by the orientation module (7) such that this orientation axis (9) remains at any rate outside of the plane of movement of the pivoting axis (2) during the pivoting of the pivoting module about the tilting axis (8).

7. A target carrier device according to one of claims 1,2,3 or 6, characterized in that each module (5, 6 or 7) of the target carrier device substantially comprises a gear box motor (10, 10', 10") which is remotely controlled such that an axis (2, 9) and/or a module (5) are rotatively driven, said rotation being limited by at least one end-of-travel detector (16, 36) defining at least one of the allowed end positions for the respective rotation.

8. A target carrier device according to claim 7, characterized in that the control associated to the rotation of at least one axis (2, 8 or 9) is of the progressive type such that the stop at several positions besides the end positions is allowed during the rotation about at least this axis.

9. A module for axially pivoting a target used for the training of firers, this module ensuring a limited axial pivoting of the target such that a positioning recto or verso of the target opposite the firers is obtained, starting with the edge position in which neither the front nor the rear side of the target can be seen, the module being supplied with a pivoting axis (2) bearing the target and coupled to a motor axis (27), characterized in that the pivoting axis and the motor axis which are coplanar, are coupled via a coupling rod (28) which is ex- centrically connected to each one of these axes by one end and longitudinally guided in dependence of the sense of rotation of the motor axis by one or the other of the branches (33A, 33B) of a stationary guiding piece (33) situated between the two axes (2 and 27) in order to give advantage to one or the other direction of rotation of the pivoting axis (2) in accordance with the sense of rotation chosen for the motor axis (27) at the beginning of the rotation and starting from an edge position of the target with respect to the firers.
